# EUROPÄISCHE PATENTSCHRIFT

(11) **EP 1 870 866 B1**
(45) Veröffentlichungstag und Bekanntmachung des Hinweises auf die Patenterteilung: **14.04.2010**
(21) Anmeldenummer: 06090117.0
(22) Anmeldetag: 24.06.2006
(51) Int. Cl.: G08B 29/14

(54) **Rauchwarnmelder**
Smoke alarm device
Détecteur de fumée

(43) Veröffentlichungstag der Anmeldung: 26.12.2007
(73) Patentinhaber: Brunata Wärmemesser Hagen GmbH & Co. KG, 22143 Hamburg (DE)
(72) Erfinder: Hagen, Conrad Hubertus Siegfried, 22927 Grosshansdorf (DE); Navarro, Hendrikus Antonius, 22145 Hamburg (DE)
(74) Vertreter: Wenzel & Kalkoff

(56) Entgegenhaltungen:
- EP-A1- 0 503 167
- WO-A-94/18653
- WO-A-98/08205
- WO-A-03/067542
- JP-A- 2 227 800
- US-A- 5 568 133
- US-A1- 2004 217 857

## Beschreibung

Die Erfindung betrifft einen Rauchwarnmelder, umfassend ein Gehäuse mit einem Raucheinlass und eine Rauch-Sensoreinrichtung zum Feststellen von durch den Raucheinlass in den Rauchwarnmelder eindringendem Rauch, um ein Alarmsignal auszulösen. Rauchwarnmelder der bezeichneten Art sind meist als fotoelektrische Rauchwarnmelder ausgeführt. Die Rauch-Sensoreinrichtung arbeitet dann mit Streulicht in einer optischen Kammer. Die Rauchwarnmelder werden an Decken oder Wänden in Hotels, größeren Wohngebäuden, Kaufhäusern, öffentlichen Gebäuden etc. angebracht. Sie werden auch in kleineren Wohn- oder Raumeinheiten eingesetzt. Die Rauchwarnmelder warnen zumeist mit einem akustischen Signal, wenn im Falle eines Brandausbruches Rauch entsteht. Insbesondere fotoelektrische Rauchwarnmelder, wie zum Beispiel dem Grundprinzip nach in US 2006/0017580 beschrieben, sind hinlänglich bekannt.

Die Funktionsfähigkeit des Rauchwarnmelders muss in besonderem Maße sichergestellt werden. Dazu sind Normen (z. B. deutsche DIN-Norm 14676) oder andere Vorschriften erlassen worden. Insbesondere wird vorgeschrieben, den Rauchwarnmelder mindestens einmal jährlich einer Funktionsprüfung zu unterziehen. Wesentlicher Bestandteil einer solchen Prüfung ist die Prüfung, ob die Raucheindringöffnungen des Rauchwarnmelders frei sind. Diese können insbesondere durch klebeband, Farbe oder Verschmutzung z. B. nach Renovierungsarbeiten verschlossen sein.

Aus JP 2227800 ist ein Rauchwarnmelder der gattungsgemäßen Art bekannt, der eine Durchlass-Prüfeinrichtung umfasst, die unabhängig von dem Vorhandensein von Rauch die Durchlassfähigkeit für Rauch in dem Durchgangsbereich feststellt. Der Raucheinlass-Durchgangsbereich ist mit einem Verunreinigungen wie Staub, Insekten oder dergleichen zurückhaltenden Filter in Form eines Netzes ausgestattet. Die Durchlass-Prüfeinrichtung ist eine optische Prüfeinrichtung, die ein Licht erfassendes Messelement aufweist und einfallendes Licht entsprechend der Durchlassfähigkeit misst. Der bekannte Rauchwarnmelder begnügt sich damit, dass Licht, das an einer Stelle durch das Netz fällt, gemessen wird. Das dieses Licht erfassende Messelement ist zugleich Bestandteil einer fotoelektrischen Rauch-Sensoreinrichtung. Einerseits ist der Durchgangsbereich zur Messung eingeschränkt, und andererseits ist die Messung des Durchgangslichts, das durch die Rauch-Sensoreinrichtung hindurchtreten muss, von der Messung des Streu-Rauchlichts in der Rauchsensoreinrichtung nicht entkoppelt.

Eine andere Prüfmethode besteht darin, den Rauchwarnmelder mit einem Rauchspray zu besprühen, um die ordnungsgemäße Warnfunktion zu testen. Um den elektrischen Funktionsstatus eines Rauchwarnmelders zu testen, ist es bekannt, Statusinformation an ein tragbares Computersystem zu übertragen (US 6,469,623). Weiterhin werden elektronische Schaltungen von Rauch-Sensoreinrichtungen mit einer Selbsttestfunktion ausgestattet.

Gemäß erfindungsgemäßer Ziele soll erreicht werden, dass die Prüfung der Raucheindringfähigkeit nicht nur unabhängig von dem Vorhandensein von Rauch und ohne Prüfung durch Wartungspersonal erfolgt, sondern dass der Raucheinlass auch über eine Umfangserstreckung ohne Einbeziehen der Rauch-Sensoreinrichtung geprüft wird.

Die erfindungsgemäßen Ziele werden in Verbindung mit den Merkmalen des gattungsgemäßen Rauchwarnmelders durch die kennzeichnenden Merkmale des Anspruchs 1 erreicht. Der Raucheinlass weist wenigstens einen Durchgangsbereich auf, dem die Durchlass-Prüfeinrichtung zugeordnet ist, die unabhängig von dem Vorhandensein von Rauch die Durchlassfähigkeit für Rauch in dem Durchgangsbereich feststellt. Erfindungsgemäß wird wenigstens ein Rauch-Durchgangsbereich genutzt, um dessen Öffnungszustand mit technischem Mittel direkt am Gehäuse des Rauchwarnmelders festzustellen. Man vermeidet dadurch Sichtkontrolle und/oder Simulieren einer Rauchentwicklung. Die Prüfung ist ohne subjektive Bewertung durch Wartungspersonal, zu jeder Zeit, ohne äußere Einflussnahme, insbesondere durch Steuerung mit einem Test-/Prüfprogramm sowie gegebenenfalls mit einer Protokoll-Prüfdatenerfassung möglich.

In besonders einfacher und wirksamer Weise macht sich die Erfindung äußeren Lichteinfall in den Raucheinlass-Durchgangsbereich zu Nutze. Dem auf Durchgangsfähigkeit zu prüfenden Raucheinlass-Durchgangsbereich, der für Außenlicht zugänglich ist, wird die optische Durchlass-Prüfeinrichtung zugeordnet, die einfallendes Außenlicht entsprechend der Durchlassfähigkeit misst. Der Raucheinlass-Durchgangsbereich ist mit dem Verunreinigungen wie Staub, Insekten od. dgl. zurückhaltenden Filter insbesondere in Form eines Gitters ausgestattet. Die Lichtmessung ist an dem Filter und/oder in Raucheinlassrichtung hinter der dem Raucheintritt abgewandten Innenseite des Filters eingerichtet. Wie an sich bekannt, erreicht man mit dem Filter, dass insbesondere ein Labyrinthsystem, das eine Streulicht-Sensoreinrichtung innerhalb des Rauchwarnmelders umgibt und dort das Eindringen von Außen-/Fremdlicht verhindert, nicht verschmutzt wird. Mit der erfindungsgemäßen Anordnung der Lichtmessung für Raucheintritt unmittelbar an oder hinter dem Verunreinigungsfilter wird die wesentliche, einer Verschmutzung unterliegende Rauchdurchgangsstrecke erfasst.

Die optische Durchlass-Prüfeinrichtung weist wenigstens ein Licht erfassendes Messelement auf. Das wenigstens eine Lichtmesselement ist durch das Ringelement gebildet, das sich entsprechend der Umfangserstreckung des Raucheinlasses mit diesem erstreckt. Um den Raucheinlass besonders wirksam und zuverlässig über eine Öffnungsbreite z. B. über die Höhe des Rauchwarnmelders zur Messung zu erfassen, ist das Ringelement zweckmäßig quer zur Umfangserstreckung und entsprechend der Breite des Raucheinlasses geformt. Ein solches Element kann vorteilhaft eine Wellenform aufweisen.

Eine Ausführungsform des Ringelements kann darin bestehen, dass es als Lichtleiter in Form eines offenen Rings mit wenigstens an einem offenen Ringende vorgesehener Lichtaustrittsfläche ausgebildet ist, die einem Lichtempfangselement der optischen Prüfeinrichtung zugeordnet ist. Wenigstens ein Lichtmesselement kann auch durch eine Linse, ein Prisma und/oder einen lichtleitenden Körper gebildet sein, um besonderen räumlichen Gegebenheiten am Rauch-Durchgangsbereich zum Erfassen von dessen Licht-Öffnungsbereich Rechnung zu tragen.

In besonderer Ausgestaltung kann wenigstens ein Teil einer Wand des Raucheinlasses ein Lichtmesselement bilden. Eine besonders einfache Bauform kann auch darin bestehen, dass wenigstens ein Teil eines Verunreinigungen zurückhaltenden Filters ein Lichtmesselement bildet.

In einer Reihe von Ausführungen wird es zweckmäßig sein, dass wenigstens ein lichtleitendes, den Lichtweg bestimmendes Messelement in Kombination mit wenigstens einem Lichtempfangselement angeordnet ist. Soweit es die räumlichen Gegebenheiten an einem Raucheinlass-Durchgangsbereich erlauben, kann aber auch wenigstens ein Lichtmesselement ohne Zwischenschaltung eines lichtleitenden Messelements durch ein Lichtempfangselement gebildet sein. Ein Lichtempfangselement wird zweckmäßig in Form eines Halbleiterelements, einer Fotodiode od. dgl. Element gebildet.

In der Kombinationsausführung kann eine Ausgestaltung darin bestehen, dass mehrere Licht-Aufnahmeelemente in Fächeranordnung mit auf den Raucheinlass ausgerichteter offener Fächerseite und einem Lichtempfänger zugewandter geschlossener Fächerseite vorgesehen sind.

Eine andere erfindungsgemäße Ausgestaltung besteht darin, dass wenigstens ein Lichtmesselement durch ein Lichtempfangselement gebildet ist, das seinen elektrischen Widerstand bei Lichtbestrahlung ändert. Diese Ausführung eignet sich besonders für Messelemente, die Teile des Meldergehäuses, Wände und/oder Gitter oder deren Bestandteile bilden. Man vermeidet dann die zusätzliche Anordnung eines Lichtempfangselements in Kombination mit einem lichtleitenden Element.

Insbesondere für Dunkelräume und/oder gegebenenfalls für eine besondere Messkalibrierung sieht die Erfindung zur optischen Prüfmessung der Raucheindringfähigkeit vor, dass die Durchlass-Prüfeinrichtung des Rauchwarnmelders mit einer Prüflichtquelle in Schaltverbindung steht, die außerhalb des Raucheinlass-Durchgangsbereichs zweckmäßig außerhalb des Rauchwarnmelders angeordnet und zum Erzeugen von Prüflicht auf den Raucheinlass-Durchgangsbereich ausgerichtet ist.

Bekannte Rauchwarnmelder werden zumeist mit einer Prüftaste ausgestattet, um probeweise einen akustischen Alarmgeber und gegebenenfalls eine optische Individualanzeige des Melders zu aktivieren. Auch in diesen Fällen muss vor Ort eine Wartungs- und Instandhaltungsprüfung durch Personal stattfinden. Um auch eine solche personenbezogene Sicht- oder Testprüfung zu vermeiden, sieht die Erfindung in Weiterbildung vor, dass der Rauchwarnmelder mit einer Akustik-Prüfeinrichtung eingerichtet ist, die mit einem akustischen Alarmgeber der Rauchsensoreinrichtung zum Prüfen der Alarmgeberfunktion verbunden und geschaltet ist. Zweckmäßig ist die Akustik-Prüfeinrichtung mit einem Mikrofon eingerichtet, das ein von der Akustik-Prüfeinrichtung ausgelöstes Alarmprüfsignal empfängt. Zwar kann vorgesehen sein, dass der Alarmgeber mittels der Prüfeinrichtung für eine vorbestimmte Testzeit ein niederfrequentes, hörbares Signal abgibt, doch besonders vorteilhaft kann die Akustik-Prüfeinrichtung auch so geschaltet sein, dass sie an dem akustischen Alarmgeber ein hochfrequentes nicht-hörbares Signal erzeugt, das von einem geeigneten Mikrofon empfangen wird und auch repräsentativ für die Funktionsfähigkeit des Alarmgebers im Hörbereich ist.

Eine weitere Ausgestaltung besteht darin, dass der Rauchwarnmelder eine Installations-Prüfeinrichtung aufweist, die mit einem Positionsgeber zum Prüfen der Anbringungsposition verbunden und geschaltet ist. Mit dieser zusätzlichen Maßnahme wird zweckmäßig erreicht, dass auch die korrekte Anbringung des Rauchwarnmelders an einer Decke oder Wand überwacht wird. Vorteilhaft weist das Gehäuse des Rauchwarnmelders ein gegen die Anbringungsfläche arbeitendes Federmittel mit einem elektrischen Schalter auf, der beim Entspannen der Feder infolge eines Demontierens des Rauchwarnmelders zum Erzeugen eines Prüfsignals ausgelöst wird.

Um die automatische Prüfung des Rauchwarnmelders zu vervollkommnen, kann der Rauchwarnmelder zweckmäßig mit einer Selbstdiagnose-Prüfeinrichtung zur Funktionsprüfung der Rauchsensoreinrichtung und ggf. weiterer Schaltungen eingerichtet werden. Auch weist der Rauchwarnmelder vorzugsweise eine Versorgungs-Prüfeinrichtung zur Prüfung der elektrischen Stromversorgung auf.

In bevorzugter Gestaltung der Erfindung ist der Rauchwarnmelder mit einer programmierbaren elektronischen Signalverarbeitungs- und Steuerschaltung eingerichtet, die den Prüfbetrieb des mit wenigstens einer Prüfeinrichtung ausgestatteten Rauchwammelders steuert und auswertet. Zweckmäßig ist die elektronische Signalverarbeitungs- und Steuerschaltung mit wenigstens einer Speichereinrichtung verbunden und geschaltet, die die Betriebs- und Prüfergebnisse des Prüfbetriebs speichert. Um eine multifunktionale Prüfung des Rauchwarnmelders zu erreichen, ist der Rauchwarnmelder zweckmäßig mit der Rauchdurchlass-Prüfeinrichtung, einer Akustik-Prüfeinrichtung, einer Installations-Prüfeinrichtung, einer Stromversorgungs-Prüfeinrichtung und einer Selbstdiagnose-Prüfeinrichtung ausgestattet, die mittels der Steuerschaltung im Verbund betrieben werden.

Die erfindungsgemäße Durchlass-Prüfeinrichtung kann mit einer am Rauchwarnmelder angeordneten optischen und/oder akustischen Signal-/Alarmeinrichtung elektrisch verbunden und geschaltet sein, um vor Ort eine Meldung zu erhalten, wenn der Rauchdurchlass gestört ist. Um aber insbesondere eine Fernprüfung des Rauchwarnmelders zu erreichen, ist er zweckmäßig und vorteilhaft mit einer Einrichtung zum Übertragen von Geräte-, Betriebs- und/oder Prüfdaten an eine von dem Rauchwarnmelder entfernt gelegene Datensammler-Einrichtung eingerichtet. Zweckmäßig ist die Einrichtung als Datenkommunikationseinrichtung in Form eines Funktransponders eingerichtet.

Der Ausgestaltung der Erfindung mit mehreren Prüfeinrichtungen und mit der Datenübertragungseinrichtung in Verbindung mit einer Datensammlereinrichtung kommt besondere Bedeutung zu. Infolge Vorschriften und Auflagen sollte zweckmäßig zur Funktionskontrolle sowie zum Betrieb eines jeden Rauchwarnmelders ein als Nachweis zu archivierendes Protokoll geführt werden. Zudem ist sicherzustellen, dass sich der Rauchwarnmelder in der vorgeschriebenen Montageposition befindet. Mit der Kombination der genannten Einrichtungen und Schaltungen lässt sich die Prüfung vollständig automatisch ohne Begehung des Raums, in dem der Rauchwarnmelder installiert ist, durchführen und protokollieren. Man erreicht eine Betriebsbereitschafts-Prüfung, die sogar über das Maß der Prüfungsvorschriften hinausgeht und es erlaubt, Funktionsstörungen kurzfristig nach Ihrem Entstehen festzustellen und zu beheben sowie Wartungsarbeiten an einem Melder mit gezielter Planung und ohne große Verzögerung auszuführen. Damit sind Anforderungen an eine vorgeschriebene Funktionskontrolle, zum Beispiel im Jahresabstand, mehr als erfüllt.

Unteransprüche sind auf die genannten und noch andere zweckmäßige und vorteilhafte Ausgestaltungen der Erfindung gerichtet. Besonders zweckmäßige Ausbildungsformen oder Möglichkeiten der Erfindung werden anhand der folgenden Beschreibung der in der schematischen Zeichnung dargestellten Ausführungsbeispiele näher beschrieben. Es zeigen
- Fig. 1: in schematischer Draufsicht einen erfindungsgemäßen Rauchwarnmelder im Ausführungsbeispiel mit einem Ring-Messelement zum Prüfen der Raucheindringfähigkeit,
- Fig. 2 und 3: Ansichten von Ring-Messelementen,
- Fig. 4: in axonometrischer, teilweise geschnittener Ansicht mit Explosionsdarstellung einen Rauchwarnmelder entsprechend Fig. 1

- Fig. 5: ein Blockdiagramm mit Prüfeinrichtungen eines erfindungsgemäßen Rauchwarnmelders im Ausführungsbeispiel und
- Fig. 6: einen Datensammler zum Betrieb mit einem erfindungsgemäßen Rauchwarnmelder.

Fig. 1 und 4 zeigen im Ausführungsbeispiel einen erfindungsgemäßen Rauchwarnmelder 1 mit einem im Grundquerschnitt kreiszylindrischen flachen zweiteiligen Gehäuse 11. Das Gehäuse 11 weist gleichmäßig über den Umfang verteilt Öffnungsschlitze 21 auf, die durch Stege 12 in Umfangsschlitze unterteilt werden, die sich jeweils über ein Achtel des Umfangs erstrecken. Zweckmäßig sind mehrere solcher Schlitze 21, zum Beispiel drei, über die flache Gehäusehöhe des Rauchwarnmelders 1 angeordnet. Zum Inneren des Rauchwarnmelders 1 hin betrachtet, ist unmittelbar hinter den Umfangs-Öffnungsschlitzen 21 ein relativ feinmaschiger Verunreinigungsfilter 22 angeordnet, der den gesamten Öffnungsbereich der Schlitze 21 über Umfang und Höhe (=Breite) abdeckt.

Im Inneren des Rauchwarnmelders 1 ist eine herkömmliche Rauchsensoreinrichtung 5 angeordnet. Gehäuseinnenteile des Rauchwarnmelders 1 bilden ein die Rauchsensoreinrichtung 5 umgebendes Labyrinth 41. Dieses stellt sicher, dass von außen einfallendes Fremdlicht L nicht in eine optische Dunkelkammer 4 gelangen kann und dort kein Licht von Gehäusewänden reflektiert wird, während Rauch R bis in die Kammer 4 dringt.

Die Rauchsensoreinrichtung 5 weist eine Infrarot-Leuchtdiode (Sendediode) 51 sowie eine Fotodiode (Empfängerdiode) 52 sowie eine Reflektionswand 53 auf. Mit diesen Elementen arbeitet die Rauchsensoreinrichtung 5 im Streulichtverfahren. Reine Luft reflektiert kein Licht. Befinden sich aber Rauchpartikel 54 in der optischen Kammer 4, dann wird ein Teil des von der Diode 51 abgegebenen Lichts gestreut, so dass ein Teil des Lichts die Diode 52 erreichen kann, wodurch mittels einer elektronischen Schaltung 50 der Rauchsensoreinrichtung 5 ein Alarm-/Tongeber 61 (Fig. 5) ausgelöst wird.

Im Ausführungsbeispiel der Fig. 1 und 4 und 5 ist eine erfindungsgemäße Prüfeinrichtung 3 ausgebildet, die unabhängig von dem Vorhandensein von Rauch die Durchlässigkeit für Rauch in dem Durchlassbereich der Gehäuseöffnungen 21 und des Verunreinigungs-/Staubfilters 22 feststellt. Die Durchlass-Prüfeinrichtung 3 umfasst ein erstes Messelement 31 und ein zweites Messelement 32. Das erste Messelement 31 wird durch ein kreisförmiges offenes Ringelement gebildet. Dieses ist in Fig. 2 in Seitenansicht dargestellt. Es ist so bemessen, dass es im Bereich zwischen dem Filter 22 und der äußeren Wand 42 des Labyrinths unmittelbar in geringem Abstand neben der Innenseite des Filters 22 angeordnet ist. Wie aus Fig. 1 und 2 ersichtlich, sind Ringelemente aus einfachen Körpern in Form einer offenen Ringleitung für Licht gebildet. Diese Ringleitung kann zweckmäßig aus Kunststofffaser, z. B. Polyamidfasern hergestellt sein. Zum Beispiel kann ein Abschnitt einer Leine, einer Schnur oder eines Strangs aus einem solchen Kunststoff in die passende Ringform gebracht werden. Das Kunststoffmaterial ist transparent und lichtleitend. Von Bedeutung ist, dass das Ringelement 31 an seinem Umfang im Winkel auftreffendes Licht L durch Lichtbrechung aufnimmt und in dem Ring zu Lichtaustrittsflächen 310 an seinen offenen Enden weiterleitet. Diese Lichtaustrittsflächen 310 befinden sich an senkrecht abgebogenen offenen Ringenden, und sie sind dem in einem Dunkelraum angeordneten Lichtmesselement 32 zugewandt. Dieses wird durch einen elektro-optischen Lichtempfänger gebildet. Zum Beispiel kann ein lichtempfindliches Halbleiterelement, eine Fotodiode oder ein entsprechendes auf Licht reagierendes elektro-optisches Bauteil vorgesehen sein. Das Lichtempfangselement 32 ist mit einer elektronischen Signalverarbeitungs- und Steuerschaltung 8 verbunden, wie dies schematisch in Fig. 5 dargestellt ist.

Die Ringelemente 31 eignen sich zum Einbau in die Gehäuse von herkömmlichen Rauchwarnmeldern. Der Lichtleiterstrang, der zum Beispiel einen Durchmesser von ca. 2 mm aufweist, erfasst zuverlässig den Lichtbereich von Schlitzöffnungen 21, der quer zur Umfangserstreckung des Elements 31 wesentlich, z. B. ca. sechsfach größer als der Durchmesser des Elements 31 sein kann. Man erkennt, dass durch das Element 31 keine nennenswerte Störung oder Behinderung des Raucheinlassweges erfolgt. Gemäß Fig. 2 ist ein einfach geformter Ring ausgebildet. Sollte die Breite des Raucheinlasses 2 in der Höhe des Rauchwarnmelders 1 relativ groß sein oder sollte es erforderlich sein, auch sehr geringe Lichtintensitäten und/oder Licht aus unterschiedlichen Richtungen zu erfassen und festzustellen, so kann, wie dies in Fig. 3 und 4 dargestellt ist, der Lichtleiterring in der Breitendimension des Raucheinlasses 2 Ausformungen zum Beispiel in Wellenform erhalten, um die Lichtaufnahme zu erhöhen. Auch zum Herstellen eines solchen Ringelements eignet sich ein Faserstrang aus Polyamid oder einem anderen geeigneten lichtleitenden Kunststoff, der zur Formgebung insbesondere plastisch verformt werden kann. Zur Lichtleitung kommt jedes andere Material in Betracht, das in der Lage ist, Licht längs eines aus dem Material gebildeten Körpers einzufangen und zu wenigstens einer Austrittsfläche zu leiten. Soweit diesen Anforderungen entsprochen wird, sind zum Beispiel auch Messelementkörper aus Glasfasermaterial denkbar.

Letztlich werden Form und Charakteristik von Licht aufnehmenden und leitenden Messelementen der Prüfeinrichtung 3 nach der Bauart und der Bauform eines Rauchwarnmelders bestimmt. So kommen statt der beschriebenen Ringausbildung, die sehr vorteilhaft und zweckmäßig ist, auch andere Licht aufnehmende, sammelnde und/oder leitende Elemente wie zum Beispiel stäbchenförmige Elemente, Linsen und Prismen in Betracht. In diesen Fällen wird das aufgenommene bzw. gesammelte Licht zu einem oder mehreren Lichtempfangselementen 32 in einem Dunkelraum in dem Meldergehäuse 11 des Rauchwarnmelders 1 geleitet.

Zum Beispiel können auch Licht-Aufnahmeelemente in Fächeranordnung mit auf den Raucheinlass ausgerichteter offener Fächerseite und mit dem Lichtempfänger zugewandter geschlossener Fächerseite vorgesehen sein. Je nach Ausbildung des Rauchwarnmelders sind unterschiedliche angepasste Anordnungen denkbar. Dabei ist es erfindungsgemäß auch möglich, wenigstens Teile von Wänden der Rauchdurchlassöffnungen und/oder des Verunreinigungs-/Staubgitters als lichtleitende Elemente auszubilden, diese also in die Öffnungswände oder den Filter zu integrieren. Auch können andere Teile des Gehäuses als lichtleitende Elemente im Bereich des Raucheinlasses 2 ausgebildet sein.

Die in Fig. 2 und 3 dargestellten Ring-Messelemente 31 können auch als Elemente ausgebildet sein, die ihren elektrischen Widerstand bei Lichtbestrahlung ändern. Die Ringe arbeiten dann direkt als Lichtaufnahme- und Empfangselemente, so dass sie ohne zusätzliche Empfangselemente genutzt und ihre durch Widerstandsänderung entstehenden Signale direkt einer elektronischen Signalverarbeitungs- und Steuerschaltung 8 zugeführt werden können. Auch können wenigstens Teile der Gehäusewände der Raucheinlassöffnungen und/oder Teile eines Verunreinungs-Staubfilters 22 aus auf Licht reagierenden Widerstandselementen gebildet sein, um die Lichtmessung, die den Einlass und Durchlass von Rauch in dem Rauchwarnmelder repräsentiert, durchzuführen.

Fig. 5 zeigt in einem Blockschaltbild ein Ausführungsbeispiel für einen erfindungsgemäßen Rauchwarnmelder 1, der mit der Durchlass-Prüfeinrichtung 3 und weiteren Prüfeinrichtungen ausgestattet ist, nämlich einer Akustik-Prüfeinrichtung 6, einer Installations-Prüfeinrichtung 71, einer Stromversorgungs- und Prüfeinrichtung 72 und einer Selbsttestdiagnose-Prüfeinrichtung 73. Der Rauchwarnmelder 1 ist auch mit einer elektronischen Signalverarbeitungs- und Steuerschaltung 8, die gemessene Signale auswertet, einer Speichereinrichtung 81 und einer Funk-Datenübertragungseinrichtung 82 ausgestattet. In Fig. 4 sind elektronische Baumodule für die elektronischen Einrichtungen 3 und 82 zu sehen. Die Einrichtung 82 ist mit einer Sende-/Empfangsantenne 83 versehen. Nicht zu sehende Module für die anderen Einrichtungen sind ebenfalls in dem Gehäuse 11 untergebracht. Die Stromversorgung 72 umfasst eine Batterie.

Ein Test-/Prüfbetrieb wird durch ein Programm der Signalverarbeitungs- und Steuerschaltung 8 gestartet. Eine solche Elektronik wird in Form einer zentralen Steuerlogik mit CPU bereitgestellt. Jede andere geeignete Schaltungs-, Programm- und Steuerlogik kann eingesetzt werden. Zunächst testet das Prüfprogramm die Durchlass-Prüfeinrichtung 3. Die Intensität des mit den Messelementen 31 und 32 erfassten Lichts wird gemessen und mit einem gespeicherten geeichten Wert verglichen. Das Vergleichsergebnis wird an die Schaltung 8 geführt und in der Speichereinrichtung 81 gespeichert. Das Programm führt zudem einen Test der Akustik-Prüfeinrichtung 6 durch. Ein Prüfgenerator 63 erzeugt ein nieder- oder hochfrequentes Signal, das auf einen Alarm-/Tongeber 61 gegeben und von einem Mikrofon 62 empfangen wird. Das damit aufgenommene Signal wird über die Einrichtung 6 an die Schaltung 8 gegeben, die der Speichereinrichtung 81 einen entsprechenden, den Funktionsstatus repräsentierenden Wert zuführt.

Die Installations-Prüfeinrichtung 71 ist vorgesehen, um die korrekte Anbringungsposition des Rauchwarnmelders 1 zu prüfen. Die korrekte Anbringung an einer Gebäudedecke oder -wand wird mittels eines nicht dargestellten Schaltkontaktes des Rauchwarnmelders 1 festgestellt. Zum Beispiel kann an dem Meldergehäuse 11 ein federbelasteter elektrischer Schalter eingerichtet sein, dessen Kontakt unterbrochen wird, wenn die Federbelastung durch Abnahme des Melders 1 von Wand oder Decke entfällt. Auch der Zustand des Schalters wird, im Ablauf durch das steuernde Prüfprogramm, durch die Schaltung 8 verarbeitet und der Speichereinrichtung 81 zugeführt.

Weiterhin umfasst der Rauchwarnmelder die Selbsttestdiagnose-Prüfeinrichtung 73, die im Ausführungsbeispiel die Funktion der Rauchsensoreinrichtung 5 testet. Gleichermaßen können Selbstdiagnose-Einrichtungen für die Funktionen der vorgenannten Prüfeinrichtungen vorgesehen sein. Schließlich ist der Melder 1 noch mit der Stromversorgungs- und Prüfeinrichtung 73 zum Prüfen der Stromversorgung für sämtliche Einrichtungen ausgestattet. Die elektronische Signalverarbeitungs- und Steuerschaltung 8 wertet die einzelnen Messergebnisse und Signale aus und führt die Auswertungsergebnisse der Speichereinrichtung 81 zu. Die Schaltung 8 berücksichtigt zum Programmbetrieb und bei der Auswertung Zeit und Kalenderdaten.

Die Übertragungseinrichtung 82 (Funkmodul) wird zweckmäßig in Form eines an sich bekannten Transponders eingerichtet. Solche Transponder sind zum Beispiel zur Verbrauchsdatenerfassung bekannt. Geeignete Transponder werden zum Beispiel in DE 10 2004 055 659 beschrieben. Der Transponder ist zur Datenkommunikation mit einem nicht dargestellten Empfänger ausgestattet.

Die Einrichtung 82 bzw. der Transponder arbeiten mit einem in Fig. 6 dargestellten Datensammler 9 zusammen. Datensammler 9 und Transponder 82 korrespondieren über Funksignale jeweils von Sender und Empfänger miteinander. Dabei werden dem Datensammler 9 mehrere Rauchwarnmelder 1 einer Wohn- oder Gebäudeeinheit zugeordnet.

Wenn alle Ergebnisse einer Prüfung eines Rauchwarnmelders 1 in dem Speicher 81 gespeichert worden sind, werden die gespeicherten Daten an den empfangsbereiten Datensammler 9 sofort oder zu vorbestimmter Zeit übertragen. In dem Datensammler 9 wird zum Beispiel das in Fig. 6 wiedergegebene Protokoll zu einem Rauchwarnmelder 1 erstellt. Dies erfasst zur Geräteidentifikation in der Speichereinrichtung 81 auch bereitgehaltene charakteristische Rauchwarnmelder-Daten wie Ortsangabe, Gerätenummer und Montagedatum.

Zweckmäßig wird das Steuerprogramm der Schaltung 8 so eingerichtet, dass die Prüfung verteilt über einen Tag mehrmals, zum Beispiel drei mal durchgeführt wird, um sicherzustellen, dass zumindest in einem Zeitfenster für eine deutlich erfassbare und differenzierbare Messung genügend Licht zur Verfügung steht. Befindet sich nur eines der ausgewerteten Ergebnisse außerhalb einer vorgeschriebenen, mit der Schaltung 8 berücksichtigten Toleranz, wird dies im Protokoll sichtbar. Nachdem das Protokoll im Datensammler 9 erstellt worden ist, wird der Prüfvorgang durch das Test- und Prüfprogramm beendet und zum nächsten programmierten Termin wieder ausgelöst. Selbstverständlich kann das Test-/Prüfprogramm im Rauchwarnmelder 1 auch durch den Datensammler 9 ausgelöst werden.

Auch dem Datensammler 9 kommt eine Prüffunktion zu. So wird dieser bei der Installation mit charakteristischen Daten von einzelnen zugeordneten Rauchwarnmeldern versorgt. Die Test-/Prüfprogramme einer Serie von Rauchwarnmeldern 1 in einer Wohn-/Gebäudeeinheit werden zeitlich aufeinander abgestimmt. Wenn im Rahmen dieses Vorgangs nun ein neues Protokoll erstellt wird, so prüft der Datensammler 9 in der Folge, ob die Daten von der Gruppe der vorgemerkten Geräte übertragen werden. Fehlt die Datenübertragung eines Rauchwarnmelders der Gruppe, so wird dies als Totalausfall des betreffenden Rauchwarnmelders im Protokoll verzeichnet. Ein Protokoll, das auf diese Weise mit den erfindungsgemäßen Einrichtungen erstellt worden ist, wird mindestens einmal jährlich ausgelesen. Wenn dann festgestellt werden sollte, dass ein Rauchwammelder oder mehrere Rauchwarnmelder mit der einen oder anderen Funktionsstörung behaftet sind, wird ein Servicetechniker beauftragt, den identifizierten Rauchwarnmelder zu inspizieren, die Störung zu beheben und gegebenenfalls einen Geräteaustausch vorzunehmen. Man erkennt, dass insbesondere Ortsbegehungen, die herkömmlich zur Prüfung der Raucheindringfähigkeit erforderlich gewesen sind, durch die erfindungsgemäßen Maßnahmen entfallen.

## Patentansprüche

1. Rauchwarnmelder (1), umfassend ein Gehäuse (11) mit einem einen Durchgangsbereich aufweisenden Raucheinlass (2), eine Rauch-Sensoreinrichtung (5) zum Feststellen von durch den Raucheinlass (2) in den Rauchwarnmelder (1) eindringendem Rauch, um ein Alarmsignal auszulösen, und eine Durchlass-Prüfeinrichtung (3), die unabhängig von dem Vorhandensein von Rauch die Durchlassfähigkeit für Rauch in dem Durchgangsbereich feststellt, wobei der Raucheinlass-Durchgangsbereich mit einem Verunreinigungen wie Staub, Insekten od. dgl. zurückhaltenden Filter (22) ausgestattet ist und wobei die Durchlass-Prüfeinrichtung (3) eine optische Prüfeinrichtung ist, die ein Licht erfassendes Messelement (31, 32) aufweist und einfallendes Licht entsprechend der Durchlassfähigkeit misst, **dadurch gekennzeichnet, dass** der auf Durchgangsfähigkeit geprüfte Raucheinlass-Durchgangsbereich für von außen auf den Rauchwarnmelder (1) fallendes Außenlicht (L) zugänglich ist und die Durchlass-Prüfeinrichtung (3) dem Durchgangsbereich derart zugeordnet ist, dass die Lichtmessung außerhalb der Rauch-Sensoreinrichtung (5) an dem Filter (22) und/oder in Raucheinlassrichtung hinter der dem Raucheintritt abgewandten Innenseite des Filters (22) vorgesehen ist, wobei das Lichtmesselement durch ein Ringelement (31) gebildet ist, das sich entsprechend einer Umfangserstreckung des Raucheinlasses (2) mit diesem erstreckt.

2. Rauchwarnmelder nach Anspruch 1, **dadurch gekennzeichnet, dass** das Ringelement (31) quer zur Umfangserstreckung und entsprechend einer Durchgangsbreite des Raucheinlasses (2) geformt ist.

3. Rauchwarnmelder nach Anspruch 1 oder 2, **dadurch gekennzeichnet, dass** das Ringelement (31) als Lichtleiter in Form eines offenen Rings mit wenigstens an einem offenen Ringende vorgesehener Lichtaustrittsfläche (310) ausgebildet ist, die einem Lichtempfangselement (32) der optischen Prüfeinrichtung (3) zugeordnet ist.

4. Rauchwarnmelder nach einem Ansprüche 1 bis 3, **dadurch gekennzeichnet, dass** wenigstens ein Teil einer Wand des Raucheinlasses ein Lichtmesselement der optischen Prüfeinrichtung (3) bildet.

5. Rauchwarnmelder nach einem der Ansprüche 1 bis 4, **dadurch gekennzeichnet, dass** wenigstens ein Lichtmesselement der optischen Prüfeinrichtung (3) durch ein Lichtempfangselement gebildet ist, das seinen elektrischen Widerstand bei Lichtbestrahlung ändert.

6. Rauchwarnmelder nach einem der Ansprüche 1 bis 5, **dadurch gekennzeichnet, dass** wenigstens ein Lichtmesselement (32) durch ein Lichtempfangselement in Form eines Halbleiterelements, einer Fotodiode od. dgl. Elements gebildet ist.

7. Rauchwarnmelder nach Anspruch 6, **dadurch gekennzeichnet, dass** mehrere Licht-Aufnahmeelemente in Fächeranordnung mit auf den Raucheinlass ausgerichteter offener Fächerseite und einem Lichtempfänger zugewandter geschlossener Fächerseite vorgesehen sind.

8. Rauchwarnmelder nach einem der Ansprüche 1 bis 7, **dadurch gekennzeichnet, dass** die Durchlass-Prüfeinrichtung des Durchgangsbereichs mit einer Prüflichtquelle in Schaltverbindung steht, die außerhalb des Raucheinlass-Durchgangsbereichs angeordnet und zum Erzeugen von Prüflicht auf den Raucheinlass-Durchgangsbereichs ausgerichtet ist.

9. Rauchwarnmelder nach einem der Ansprüche 1 bis 8, **dadurch gekennzeichnet, dass** der Rauchwarnmelder (1) mit einer elektronischen Signalverarbeitungs- und Steuerschaltung (8) eingerichtet ist, die den Prüfbetrieb des mit der Durchlass-Prüfeinrichtung (3) ausgestatteten Rauchwarnmelders (1) steuert und gemessene Prüfsignale zum Nachweis der Messungen auswertet.

10. Rauchwarnmelder nach Anspruch 9, **dadurch gekennzeichnet, dass** die elektronische Signalverarbeitungs- und Steuerschaltung (8) mit wenigstens einer Speichereinrichtung (81) verbunden und geschaltet ist, die wenigstens Prüfergebnisse des Prüfbetriebs speichert.

11. Rauchwarnmelder nach Anspruch 9 oder 10, **dadurch gekennzeichnet, dass** der Rauchwarnmelder (1) mit einer Einrichtung (82) zum Übertragen von Betriebs- und Prüfdaten an eine von dem Rauchwarnmelder (1) entfernt gelegene Datensammler-Einrichtung (9) eingerichtet ist.

12. Rauchwarnmelder nach einem der Ansprüche 1 bis 11, **dadurch gekennzeichnet, dass** die Durchlass-Prüfeinrichtung (3) mit einer am Rauchwarnmelder (1) angeordneten optischen und/oder akustischen Signal-/Alarmeinrichtung elektrisch verbunden und geschaltet ist.

13. Rauchwarnmelder nach einem der Ansprüche 1 bis 12, **dadurch gekennzeichnet, dass** das Ringelement (31) durch ein kreisförmiges offenes Ringelement gebildet ist, das im Bereich zwischen dem Filter (22) und einer äußeren Wand (42) eines Labyrinths (41) der Rauch-Sensoreinrichtung (5) unmittelbar neben der dem Raucheintritt abgewandten Innenseite des Filters (22) angeordnet ist.

14. Rauchwarnmelder nach einem der Ansprüche 1 bis 13, **dadurch gekennzeichnet, dass** das Gehäuse (11) über den Gehäuseumfang verteilte Öffnungsschlitze (21) des Raucheinlasses (2) aufweist, wobei hinter den Umfangs-Öffnungsschlitzen (21) der Filter (22) angeordnet ist, der den gesamten Offnungsbereich der Umfangs-Öfinungsschlitze (21) über Umfang und Höhe abdeckt.

## Claims

1. Smoke alarm (1) comprising a housing (11) with a smoke inlet (2) having a passage region, a smoke sensor device (5) for detecting smoke penetrating through the smoke inlet (2) into the smoke alarm (1) to trigger an alarm signal, and a discharge test device (3), which detects the perviousness to smoke in the passage region independently of the presence of smoke, wherein the smoke inlet passage region is equipped with a filter (22) which holds back impurities, such as dust, insects or the like and wherein the discharge test device (3) is an optical test device which has a light-recording measuring element (31, 32) and measures incident light according to the perviousness, **characterised in that** the smoke inlet passage region tested for perviousness is accessible to external light (L) falling from the outside onto the smoke alarm (1) and the discharge test device (3) is assigned to the passage region such that the light measurement outside of the smoke sensor device (5) is provided on the filter (22) and/or in smoke inlet direction behind the inner side of the filter (22) facing away from the smoke inlet, wherein the light-measuring element is formed by a ring element (31) which extends according to a peripheral extension of the smoke inlet (2) with the latter.

2. Smoke alarm according to claim 1, **characterised in that** the ring element (31) is shaped transversely to the peripheral extension and according to a passage width of the smoke inlet (2).

3. Smoke alarm according to claim 1 or 2, **characterised in that** the ring element (31) is designed as an optical waveguide in the form of an open ring with light outlet surface (310) provided at least on one open ring end and which light outlet surface (310) is assigned to a light-receiving element (32) of the optical test device (3).

4. Smoke alarm according to any one of claims 1 to 3, **characterised in that** at least one part of a wall of the smoke inlet forms a light-measuring element of the optical test device (3).

5. Smoke alarm according to any one of claims 1 to 4, **characterised in that** at least one light-measuring element of the optical test device (3) is formed by a light-receiving element which changes its electrical resistance on irradiation with light.

6. Smoke alarm according to any one of claims 1 to 5, **characterised in that** at least one light-measuring element (32) is formed by a light-receiving element in the form of a semiconductor element, a photodiode or similar element.

7. Smoke alarm according to claim 6, **characterised in that** several light-recording elements in fan arrangement are provided with open fan side aligned with the smoke inlet and closed fan side facing a light receiver.

8. Smoke alarm according to any one of claims 1 to 7, **characterised in that** the discharge test device of the passage region is in circuit connection with a test light source which is arranged outside of the smoke inlet passage region and is aligned with the smoke inlet passage region to produce test light.

9. Smoke alarm according to any one of claims 1 to 8, **characterised in that** the smoke alarm (1) is furnished with an electronic signal-processing and control circuit (8) which controls the test operation of the smoke alarm (1) equipped with the discharge test device (3) and evaluates measured test signals for proof of the measurements.

10. Smoke alarm according to claim 9, **characterised in that** the electronic signal-processing and control circuit (8) is connected and switched to at least one memory device (81) which stores at least test results of test operation.

11. Smoke alarm according to claim 9 or 10, **characterised in that** the smoke alarm (1) is furnished with a device (82) for transferring operation and test data to a data collector device (9) placed remotely from the smoke alarm (1).

12. Smoke alarm according to any one of claims 1 to 11, **characterised in that** the discharge test device (3) is electrically connected and switched to an optical and/or acoustic signal/alarm device arranged on the smoke alarm (1).

13. Smoke alarm according to any one of claims 1 to 12, **characterised in that** the ring element (31) is formed by a circular open ring element which is arranged in the region between the filter (22) and an outer wall (42) of a labyrinth (41) of the smoke sensor device (5) directly next to the inner side of the filter (22) facing away from the smoke entrance.

14. Smoke alarm according to any one of claims 1 to 13, **characterised in that** the housing (11) has opening slots (21) of the smoke inlet (2) distributed over the housing periphery, wherein the filter (22), which covers the entire opening region of the peripheral opening slots (21) over periphery and height, is arranged behind the peripheral opening slots (21).

## Revendications

1. Détecteur (1) de fumée, comprenant un boîtier (11) muni d'une entrée (2) de fumée présentant une zone de transition, un dispositif (5) de détection de fumée destiné à déterminer la pénétration de fumée à l'intérieur du détecteur (1) de fumée par l'entrée (2) de fumée, afin de déclencher un signal d'alarme, et un dispositif (3) de contrôle du passage qui détermine, indépendamment de la présence de fumée, la capacité de passage de la fumée dans la zone de transition, la zone de transition de l'entrée de fumée étant équipée d'un filtre (22) retenant les impuretés, telles que la poussière, les insectes ou analogues, et le dispositif (3) de contrôle de passage étant un dispositif de contrôle optique présentant un élément (31, 32) de mesure détectant une lumière incidente et mesurant la lumière incidente relativement à la capacité de passage, **caractérisé en ce que** la lumière extérieure (L) incidente depuis l'extérieur sur le détecteur (1) de fumée peut accéder à la zone de transition de l'entrée de fumée contrôlée en termes de capacité de passage, et le dispositif (3) de contrôle de passage est associé à la zone de transition de telle sorte que la mesure de la lumière soit réalisée à l'extérieur du dispositif (5) de détection de fumée sur le filtre (22) et/ou dans la direction d'entrée de la fumée derrière le côté intérieur opposé à l'entrée de fumée du filtre (22), l'élément de mesure de la lumière étant formé par un élément annulaire (31) qui s'étend en fonction de l'extension périphérique de l'entrée (2) de fumée.

2. Détecteur de fumée selon la revendication 1, **caractérisé en ce que** l'élément annulaire (31) est formé de manière transversale par rapport à l'extension périphérique et en fonction d'une largeur de transition de l'entrée (2) de fumée.

3. Détecteur de fumée selon la revendication 1 ou 2, **caractérisé en ce que** l'élément annulaire (31) est conçu en tant que guide de lumière sous la forme d'un anneau ouvert présentant au moins une surface (310) de sortie de lumière agencée sur une extrémité annulaire ouverte, associée à un élément (32) de réception de lumière du dispositif (3) de contrôle optique.

4. Détecteur de fumée selon l'une quelconque des revendications 1 à 3, **caractérisé en ce qu'**au moins une partie d'une paroi de l'entrée de fumée constitue un élément de mesure de la lumière du dispositif (3) de contrôle optique.

5. Détecteur de fumée selon l'une quelconque des revendications 1 à 4, **caractérisé en ce qu'**au moins un élément de mesure de la lumière du dispositif (3) de contrôle optique est constitué d'un élément de réception de lumière dont la résistance électrique est modifiée en cas d'exposition à la lumière.

6. Détecteur de fumée selon l'une quelconque des revendications 1 à 5, **caractérisé en ce qu'**au moins un élément (32) de mesure de la lumière est constitué d'un élément de réception de lumière sous la forme d'un élément semi-conducteur, d'une photodiode ou d'un élément analogue.

7. Détecteur de fumée selon la revendication 6, **caractérisé en ce que** plusieurs éléments de réception de lumière sont agencés selon une configuration en éventail avec un côté d'éventail ouvert orienté en direction de l'entrée de fumée et un côté d'éventail fermé tourné vers un récepteur de lumière.

8. Détecteur de fumée selon l'une quelconque des revendications 1 à 7, **caractérisé en ce que** le dispositif de contrôle de passage de la zone de transition est en connexion avec une source de lumière de contrôle, agencée à l'extérieur de la zone de transition de l'entrée de fumée et orientée de manière à produire une lumière de contrôle sur la zone de transition en direction de l'entrée de fumée.

9. Détecteur de fumée selon l'une quelconque des revendications 1 à 8, **caractérisé en ce que** le détecteur (1) de fumée comprend un circuit (8) de commande et de traitement de signaux électronique qui commande le mode de contrôle du détecteur (1) de fumée équipé du dispositif (3) de contrôle de passage et évalue les signaux de contrôle mesurés afin d'établir les mesures.

10. Détecteur de fumée selon la revendication 9, **caractérisé en ce que** le circuit (8) de commande et de traitement de signaux électronique est relié et couplé à au moins un dispositif (81) de stockage qui stocke au moins les résultats de contrôle du mode de contrôle.

11. Détecteur de fumée selon la revendication 9 ou 10, **caractérisé en ce que** le détecteur (1) de fumée est équipé d'un dispositif (82) de transmission de données d'exploitation et de contrôle à un dispositif (9) de collecte de données installé à distance du détecteur (1) de fumée.

12. Détecteur de fumée selon l'une quelconque des revendications 1 à 11, **caractérisé en ce que** le dispositif (3) de contrôle de passage est couplé et relié électriquement à un dispositif d'alarme/de signal optique et/ou acoustique agencé sur le détecteur (1) de fumée.

13. Détecteur de fumée selon l'une quelconque des revendications 1 à 12, **caractérisé en ce que** l'élément annulaire (31) est constitué d'un élément annulaire ouvert de forme circulaire, agencé dans la zone entre le filtre (22) et une paroi extérieure (42) d'un labyrinthe (41) du dispositif (5) de détection de fumée directement à proximité du côté intérieur opposé à l'entrée de fumée du filtre (22).

14. Détecteur de fumée selon l'une quelconque des revendications 1 à 13, **caractérisé en ce que** le boîtier (11) présente des fentes (21) d'ouverture de l'entrée de fumée réparties sur sa périphérie, le filtre étant agencé derrière les fentes (21) d'ouverture périphériques et recouvrant toute la zone d'ouverture des fentes (21) d'ouverture périphériques sur la périphérie et la hauteur.
